# EUROPÄISCHE PATENTANMELDUNG

(11) **EP 4 621 137 A1**
(43) Veröffentlichungstag der Anmeldung: **24.09.2025**
(21) Anmeldenummer: 24164514.2
(22) Anmeldetag: 19.03.2024
(51) Int. Cl.: E02F 3/96, E02F 3/14, E02F 3/815, E02F 5/22

(54) **VORRICHTUNG UND VERWENDUNG DIESER VORRICHTUNG ZUR BEARBEITUNG EINES EINER BEFESTIGTEN FAHRBAHN BENACHBARTEN UNBEFESTIGTEN BEREICHS**

(71) Anmelder: Vinci Construction GmbH, 12489 Berlin (DE)
(72) Erfinder: Dreyer, Tim, Berlin (DE); Lang, Markus, Berlin (DE); Malvaso, Domino, Berlin (DE)
(74) Vertreter: Von Rohr Patentanwälte Partnerschaft mbB

(57) **Zusammenfassung**

Die Erfindung betrifft eine Vorrichtung zur Bearbeitung eines unbefestigten Bereichs, der einer befestigten Fahrbahn benachbart ist. Die Vorrichtung weist eine Befestigungseinrichtung zur lösbaren Befestigung der Vorrichtung an einer Vorderseite eines Anbaugeräts einer Baumaschine auf.

## Beschreibung

Die vorliegende Erfindung betrifft eine Vorrichtung zur Bearbeitung eines einer befestigten Fahrbahn benachbarten unbefestigten Bereichs. Des Weiteren betrifft die vorliegende Erfindung die Verwendung dieser Vorrichtung zur lösbaren Befestigung der Vorrichtung an einer Vorderseite eines Anbaugeräts einer Baumaschine und zur Bearbeitung eines einer befestigten Fahrbahn benachbarten unbefestigten Bereichs.

Ein unbefestigter Bereich im Sinne der vorliegenden Erfindung ist vorzugsweise ein Bereich ohne einen festen Oberflächenbelag bzw. ohne eine Decke aus Asphalt, Beton, Teer oder Ähnlichem.

Eine Baumaschine im Sinne der vorliegenden Erfindung ist vorzugsweise eine mobile Maschine, die von einem Motor (z. B. einem Verbrennungs- oder Elektromotor) angetrieben wird und mit der Baustoffe be- und verarbeitet, Bauhilfsstoffe transportiert und Bauaufgaben ausgeführt werden können. Insbesondere dienen solche Baumaschinen zum Lösen, Laden, Transportieren, Einbauen und Verdichten von Erdmassen oder Schüttgütern. In der Regel können solche Baumaschinen mit unterschiedlichen Fahrwerken und Anbaugeräten ausgestattet sein. Eine typische Ausführungsform von Baumaschinen ist ein Standbagger (wie beispielweise ein Hydraulikbagger), mittels dem Arbeitsaufgaben weitestgehend an einer Stelle bei geringen Fahrtwegen verrichtet werden und der sein Anbaugerät üblicherweise seitwärts verschwenken kann und nur eine geringe Fahrgeschwindigkeit erreicht. Eine weitere typische Ausführungsform von Baumaschinen ist ein Fahrbagger (wie beispielsweise ein Radlader), mit dem Arbeitsaufgaben üblicherweise durch Bewegung der gesamten Baumaschine verrichtet werden und der sein Anbaugerät üblicherweise nicht seitwärts verschwenken kann und eine höhere Fahrgeschwindigkeit als Standbagger erreicht.

Ein Anbaugerät im Sinne der vorliegenden Erfindung ist vorzugsweise eine Vorrichtung, welche als Zusatzwerkzeug für eine Baumaschine ausgebildet ist. Mithilfe des Anbaugeräts kann eine Baumaschine verschiedenartige Arbeitsvorgänge ausführen, wobei die Anbaugeräte häufig über Schnellwechseleinrichtungen austauschbar sind. In der Regel sind die Anbaugeräte zum Lösen, Transportieren und/oder Abschütten von Erdreich oder sonstigen Schüttgütern ausgebildet. Typische Ausführungsformen von Anbaugeräten sind unter anderem Lade- und Grabwerkzeuge, wie beispielsweise eine (Lade-)Schaufel und ein Löffel.

Bei der Sanierung von befestigten Fahrbahnen, insbesondere bei der Asphaltdeckensanierung, ist einer der Arbeitsschritte das Bearbeiten eines unbefestigten Bereichs, der einem der Ränder (insbesondere Asphaltränder) der befestigten Fahrbahn benachbart ist. Unter dem Begriff "benachbart" soll im Sinne der vorliegenden Erfindung verstanden werden, dass der unbefestigte Bereich in der Nähe der befestigten Fahrbahn liegt. Der Begriff "benachbart" schließt ein, dass sich zwischen der befestigten Fahrbahn und dem unbefestigten Bereich mindestens ein weiterer Bereich, der vorzugsweise Teil des Straßenquerschnitts ist, befinden kann. Insbesondere fällt unter den Begriff "benachbart", dass der unbefestigte Bereich unmittelbar an einen äußeren Rand der befestigten Fahrbahn angrenzt. Vorzugsweise handelt es sich bei dem unbefestigten Bereich um das Bankett oder um einen wesentlichen Teil des Banketts.

Beim Bankett handelt es sich um einen unbefestigten Bereich, der benachbart zur befestigten Fahrbahn angelegt ist bzw. wird. Das Bankett dient nicht als Fahrbereich für den Fahrzeugverkehr, sondern leitet das Oberflächenwasser zu seitlich vom Bankett gelegenen Mulden ab und bietet Platz für das Aufstellen von passiven Schutzeinrichtungen, Leiteinrichtungen und Verkehrszeichen. Bei Neubauten von befestigten Fahrbahnen erfolgt die Konstruktion des Banketts nach geregelten Vorgaben an Größe bzw. Breite und Neigung. Da ungepflegte Bankette zu einer Stauwasserbildung führen können und sich selbstständig durch Straßenschmutz und Vegetationsrückstände erhöhen, müssen diese - zusätzlich zur Sanierung bzw. Asphaltdeckensanierung - alle 3 bis 6 Jahre bearbeitet, insbesondere abgefräst werden.

Ein gepflegtes Bankett bzw. ein gepflegter unbefestigter Bereich neben einer befestigten Fahrbahn leistet einen entscheidenden Beitrag zum Erhalt, aber auch zur Sicherheit der befestigten Fahrbahn. Vor allem an viel befahrenen Straßen weisen Bankette häufig Schäden auf, wobei es sich empfiehlt, diese zeitnah zu beheben. Erfolgt die Beseitigung der Schäden nicht, können rasch massive Beeinträchtigungen und Folgeschäden, wie Schlaglöcher und/oder Deckenschäden, an der Fahrbahn entstehen, die die Lebensdauer der Fahrbahn deutlich einschränken. Ferner kann es durch Oberflächenwasser, welches nicht ordnungsgemäß im Bankett oder abseits des Banketts versickern kann, zu Gefahren für den Verkehr in Form von Aquaplaning kommen.

Aus der Praxis ist bekannt, dass das Bearbeiten bzw. Freilegen eines einer befestigten Fahrbahn benachbarten unbefestigten Bereichs bzw. des Banketts in der Regel mit einem Standbagger (z. B. mit einem Hydraulikbagger oder einem Kompaktbagger) erfolgt. Dies ist ein zeitintensiver Vorgang. Passive Schutzeinrichtungen, Leiteinrichtungen und Verkehrszeichen entlang des Randes der befestigten Fahrbahn bzw. Straße erschweren und verlängern die Arbeit zusätzlich, da diese die Erreichbarkeit bzw. Zugänglichkeit des zu bearbeitenden Bereichs einschränken und außerdem den Schwenkbereich des Baggers limitieren. Die oftmals großen Anbaugeräte der Baumaschinen sind zu sperrig, um ein gleichmäßiges und exaktes Bearbeiten bei Vorhandensein etwaiger Schutzeinrichtungen zu gewährleisten. Durch die Verwendung eines Baggers für das Bearbeiten des unbefestigten Bereichs ergibt sich im Baustellenbereich eine zusätzliche Gefahrenstelle durch das für die Bearbeitung nötige Schwenken und Rückwärtsfahren des Baggers. Des Weiteren wird mithilfe des Baggers häufig mehr vom Bankett bearbeitet als nötig, was den Aufwand des späteren Wiederandeckens erhöht.

Der vorliegenden Erfindung liegt die Aufgabe zugrunde, die bekannte Vorgehensweise hinsichtlich Zeitaufwand, Arbeitsaufwand, Effizienz, Kosten, Handhabbarkeit, Arbeitssicherheit und/oder Nachhaltigkeit zu verbessern, insbesondere eine Vorrichtung für ein schnelleres, kostengünstigeres, unaufwändigeres, effizienteres, sichereres, leichter handhabbares, nachhaltigeres, gleichmäßigeres und exakteres Bearbeiten des der befestigten Fahrbahn benachbarten unbefestigten Bereichs anzugeben, die den anschließenden Aufwand des Wiederandeckens des bearbeiteten Bereichs reduziert, insbesondere wobei Nachteile des Standes der Technik vermieden oder aber zumindest im Wesentlichen vermindert werden sollen.

Die vorgenannte Aufgabe wird erfindungsgemäß durch eine Vorrichtung zum Bearbeiten eines einer befestigten Fahrbahn benachbarten unbefestigten Bereichs gelöst, die eine Befestigungseinrichtung zur lösbaren Befestigung der Vorrichtung aufweist, wobei die erfindungsgemäße Vorrichtung das Befestigen der Vorrichtung an einer Vorderseite eines Anbaugeräts einer Baumaschine erlaubt.

Unter dem Begriff Vorderseite des Anbaugeräts soll im Sinne der vorliegenden Erfindung die in Fahrtrichtung und/oder in Richtung des Einsatzes des Anbaugeräts weisende Seite des Anbaugeräts verstanden werden. Der hier verwendete Begriff Vorderseite soll auch eine Vorderfläche umfassen.

Durch die Erfindung ergibt sich eine Reihe von Vorteilen.

Die erfindungsgemäße Vorrichtung bietet den Vorteil der lösbaren Befestigung an einer Vielzahl von verschiedenen Anbaugeräten, insbesondere an Lade- und Grabwerkzeugen, besonders bevorzugt an Löffeln und/oder Ladeschaufeln. Die Vorrichtung ist durch die lösbare Befestigung als Zusatzbauteil bzw. als Werkzeug für Anbaugeräte ausgebildet und ermöglicht einen flexiblen Einsatz. Durch die vielseitige Einsatzmöglichkeit wird eine Alternative zu der aus der Praxis bekannten Methode, nämlich dem Einsatz eines Standbaggers, welcher aufgrund der geringen Fahrgeschwindigkeit und Fördermenge nur auf kurze Strecken wirtschaftlich ist, angegeben. So können insbesondere Anbaugeräte verwendet werden, die mit Baumaschinen kompatibel sind, welche eine deutlich höhere Wirtschaftlichkeit auf längeren Strecken ermöglichen, da diese eine höhere Fahrtgeschwindigkeit aufweisen und dementsprechend ein schnelleres Bearbeiten und dadurch eine insgesamt kürzere Bauzeit gewährleisten.

Eine Baumaschine, die eine solche Charakteristik aufweist, ist beispielsweise ein Radlader. Es ist festgestellt worden, dass durch die Verwendung eines Radladers in Kombination mit der erfindungsgemäßen Vorrichtung die Bearbeitung des unbefestigten Bereichs im Vergleich zur aus der Praxis bekannten Methode bis zu drei Mal schneller durchgeführt werden kann. Im Vergleich zum Standbaggerbagger findet die Bearbeitung nämlich nicht gestaffelt und intermittierend statt, sondern verläuft kontinuierlich und ist dementsprechend maßgeblich von der Fahrtgeschwindigkeit abhängig.

Des Weiteren ist festgestellt worden, dass die Verwendung der erfindungsgemäßen Vorrichtung der Sicherheit im Baustellenbereich zuträglich ist, da das für die Bearbeitung des unbefestigten Bereichs nötige Schwenken des in der Regel verwendeten Standbaggers entfällt. Üblicherweise hebt der Standbagger einen Teil des unbefestigten Bereichs aus und schwenkt anschließend zur Seite, um den ausgehobenen Teil zu entladen. Aus der Praxis ist bekannt, dass ein Standbagger das Bearbeiten eines solchen Bereichs oftmals im Rückwärtsgang ausführt, um ein exaktes Freilegen zu ermöglichen. Da die Rundumsicht in einem Standbagger insgesamt eingeschränkt ist und zusätzlich weiter eingeschränkt wird durch das Rückwärtsfahren, ergeben sich so für die weiteren Bauarbeiter nicht zu vernachlässigende Gefahren.

Bei Verwendung der erfindungsgemäßen Vorrichtung ist kein Schwenken, Entladen oder Rückwärtsfahren mehr nötig, da das Material kontinuierlich in Fahrtrichtung seitlich zur Fahrbahn bewegbar ist. Dies ist nicht nur der Sicherheit zuträglich, sondern beeinflusst zudem auch die für das Bearbeiten benötigte Zeit positiv, da somit Baumaschinen (wie beispielsweise ein Radlader) verwendet werden können, die ihre Arbeitsaufgabe durch Bewegung der gesamten Maschine verrichten können und nicht auf eine Schwenkbewegung angewiesen sind. Wie bereits beschrieben, weisen diese Baumaschinen üblicherweise eine höhere Wirtschaftlichkeit auf längeren Strecken auf, da eine höhere Fahrtgeschwindigkeit erreicht werden kann.

Des Weiteren ist eine Befestigung an der Vorderseite des Anbaugeräts der Sicherheit zuträglich, da die Vorderseite in Fahrtrichtung und/oder in Richtung des Einsatzes des Anbaugeräts und somit im Blickfeld des Bedieners der Baumaschine liegt. Dadurch können Hindernisse, Personen und/oder andere Gefahren schneller erkannt bzw. kann schneller darauf reagiert werden.

Im Vergleich zum Stand der Technik ergeben sich bei Verwendung der erfindungsgemäßen Vorrichtung keine Beeinträchtigungen mehr durch Einrichtungen wie passive Schutzeinrichtungen, Leiteinrichtungen oder Verkehrszeichen. Oftmals schränken eben diese Einrichtungen entlang des der befestigten Fahrbahn benachbarten unbefestigten Bereichs die Schwenkbewegung eines Standbaggers ein. Darüber hinaus kann es durch diese Einrichtungen zu beengten Platzverhältnissen kommen bei der Verwendung der für einen Standbagger ausgebildeten und üblichen Anbaugeräte. Durch die erfindungsgemäße Vorrichtung wird eine einfache Bearbeitung des unbefestigten Bereichs gewährleistet, selbst bei Vorhandensein etwaiger Einrichtungen.

Erfindungsgemäß ist festgestellt worden, dass mit der Verwendung der erfindungsgemäßen Vorrichtung der Aufwand des späteren Wiederandeckens des unbefestigten Bereichs signifikant reduziert werden kann, da die für den hier angegebenen Zweck der Bearbeitung oftmals überdimensionierten Anbaugeräte eines Standbaggers in der Regel mehr Material bewegen als zwingend nötig. Durch die Verwendung der erfindungsgemäßen Vorrichtung wird nur so viel Material bewegt, wie nötig. Dies gewährleistet ein gleichmäßiges und exaktes Bearbeiten und reduziert folglich den Aufwand des Wiederandeckens.

Durch Verwendung der erfindungsgemäßen Vorrichtung ist die aus dem Stand der Technik bekannte Praxis der Benutzung eines Standbaggers zum Bearbeiten des der befestigten Fahrbahn benachbarten unbefestigten Bereichs obsolet. Dadurch entfällt das Erfordernis, dass ein Standbagger für die Bearbeitung des unbefestigten Bereichs mittels eines Tiefladers auf die Baustelle transportiert werden muss, was letztlich Kosten spart. Da die Vorrichtung wie zuvor beschrieben als Werkzeug bzw. Zusatzbauteil des Anbaugeräts ausgebildet ist und zudem die Möglichkeit der lösbaren Befestigung bietet, muss diese nicht zusammen mit der Baumaschine transportiert werden und bietet dementsprechend den Vorteil eines handhabungsmäßig leichteren Transports.

Die erfindungsgemäße Vorrichtung ermöglicht über die Befestigungseinrichtung zur lösbaren Befestigung eine einfache und schnelle Anbringung der Vorrichtung an einer Vorderseite eines Anbaugeräts einer Baumaschine. Aufgrund des geringen Gewichts und der Ausgestaltung als lösbare Befestigung kann die Vorrichtung von nur einer Person in wenigen Minuten befestigt werden.

Vorzugsweise weist die Befestigungseinrichtung zur lösbaren Befestigung der Vorrichtung am Anbaugerät mindestens eine Aufnahme zur formschlüssigen und/oder kraftschlüssigen Verbindung mit einem an der Vorderseite des Anbaugeräts vorhandenen Vorsprung auf.

Ein Vorsprung im Sinne der vorliegenden Erfindung ist vorzugsweise eine regelmäßige Ausformung (an) der Vorderseite des Anbaugeräts, insbesondere eine Zahnung bzw. ein einzelner Zahn der Zahnung und/oder ein Zahnhalter, und zählt in diesem Sinne auch zur zuvor getroffenen Definition der Vorderseite.

Durch das Prinzip der lösbaren Befestigung an dem Vorsprung bzw. der Zahnung lässt sich die Vorrichtung insbesondere an verschiedenen Anbaugeräten und dementsprechend auch an einer Vielzahl von Baumaschinen befestigen. Die lösbare Befestigung der Vorrichtung an dem Vorsprung bzw. der Zahnung ist zusätzlich einer präzisen Ausrichtung zuträglich. Ferner gewährleistet die Befestigung am Vorsprung eine gute oder optimale Kraftübertragung der Vorrichtung von der sich vorwärts bewegenden Baumaschine.

Bei einer weiteren bevorzugten Ausgestaltung des Erfindungsgedankens ist vorgesehen, dass die Befestigungseinrichtung genau zwei Aufnahmen zur formschlüssigen und/oder kraftschlüssigen Verbindung mit jeweils einem Vorsprung des Anbaugeräts aufweist. Vorzugsweise sind beide Aufnahmen seitlich versetzt auf der Befestigungseinrichtung angeordnet. Dies ist der Stabilität der Vorrichtung hinsichtlich der auf die Vorrichtung einwirkenden Kräfte zuträglich.

Besonders bevorzugt weist jede Aufnahme zur lösbaren Befestigung einen Hohlraum auf, in dem ein Teil eines Vorsprungs des Anbaugeräts aufnehmbar ist, wodurch eine formschlüssige und/oder kraftschlüssige Verbindung der Aufnahme mit dem Vorsprung ermöglicht ist.

Bevorzugt ist jede Aufnahme der Befestigungseinrichtung komplementär ausgebildet zu einem Vorsprung des Anbaugeräts der Baumaschine. Dies ermöglicht ebenfalls eine formschlüssige und/oder kraftschlüssige Verbindung der Aufnahme mit dem Vorsprung.

Vorzugsweise ist jede Aufnahme der Befestigungseinrichtung zur lösbaren Befestigung auf einen Vorsprung des Anbaugeräts aufsteckbar. Dies ist einer sehr einfachen und schnellen Befestigung zuträglich.

Vorzugsweise umfasst die Vorrichtung einen Eindringteil zum Eindringen in den unbefestigten Bereich und einen Umlenkteil zum Umlenken von mittels des Eindringteils bewegten Materials, wobei das Eindringteil und Umlenkteil jeweils eine Bearbeitungsfläche aufweisen, welche in einem stumpfen Winkel zueinander angeordnet sind, insbesondere in einem Winkel im Bereich von 100° bis 120°. Die besagten Bearbeitungsflächen sind vorzugsweise im Wesentlichen plan ausgebildet. Das Eindringteil ist dazu vorgesehen, in das zu bewegende Material des unbefestigten Bereichs einzudringen. Durch die Winkelstellung und durch die durch das Vorwärtsfahren der Baumaschine entstehende Kraft wird das Material durch das Eindringteil bearbeitet und das bearbeitete Material anschließend vom Umlenkteil seitlich (in Richtung weg von der befestigten Fahrbahn) umgelenkt, wodurch eine Art Graben entlang des Randes der befestigten Fahrbahn entsteht.

Besonders bevorzugt ist die Breite des Umlenkteils größer als die Breite des Eindringteils. Dies ermöglicht ein gezieltes Umlenken des durch das Eindringteil bewegten Materials. Das bewegte Material wird so von der befestigten Fahrbahn weg umgelenkt und bildet neben dem durch das Eindringteil entstehenden Graben eine fortlaufende Anhäufung.

Insbesondere ist das Eindringteil relativ zur Aufnahme seitlich versetzt angeordnet. Vorzugsweise ist das Eindringteil seitlich versetzt in Richtung des unbefestigten Bereichs angeordnet, damit das Eindringteil in den unbefestigten Bereich eindringen kann. Durch diese Anordnung wird ermöglicht, dass die Baumaschine zumindest im Wesentlichen auf der befestigten Fahrbahn fahren und gleichzeitig den benachbarten und/oder unbefestigten Bereich bzw. das Bankett bearbeiten kann.

In einer weiteren bevorzugten Ausgestaltung des Erfindungsgedankens ist vorgesehen, dass die Befestigungseinrichtung eine Platte aufweist, die eine insbesondere gefaste Vorderwand, eine Rückwand und zwei Seitenwände aufweist, wobei eine der Seitenwände, vorzugsweise die in Fahrtrichtung dem unbefestigten Bereich zugewandte Seitenwand, schräg verläuft und einen spitzen Winkel zur Rückwand bildet und dass das Umlenkteil und das Eindringteil an der schräg verlaufenden Seitenwand, vorzugsweise mittels einer Schweißung, angebracht sind. Die Schweißung ist einer stabilen und insbesondere dauerhaften Verbindung des Umlenkteils und Eindringteils mit der Befestigungseinrichtung zuträglich. Vorzugsweise ist die Vorderwand der Platte gefast, um Material, welches sich auf der befestigten Fahrbahn angesammelt hat, aus dem Weg zu räumen bzw. im Anbaugerät der Baumaschine sammeln zu können.

Der besagte spitze Winkel ermöglicht ein einfaches Bearbeiten des unbefestigten Bereichs mittels der Vorrichtung, da dieser Winkel eine gute oder optimale Kraftübertragung gewährleistet. Vorzugsweise beträgt dieser zwischen der schrägen Seitenwand und der Rückwand gebildete Winkel zwischen 25° und 40°. Dadurch lässt sich ein ausreichend breiter Graben erzeugen, der aber andererseits keinen übermäßigen Widerstand für den Längsfortschritt der Maschine verursacht.

Vorzugsweise weist die Vorrichtung ein Führungsmittel zum Führen der Vorrichtung an der befestigten Fahrbahn auf. Dieses Führungsmittel begünstigt durch die Führung am Rand der befestigten Fahrbahn ein gleichmäßiges und exaktes Bearbeiten des unbefestigten Bereichs. Vorzugsweise wird eine Flachseite des Führungsmittels parallel zu einem Rand des befestigten Bereichs bewegt. Das Führungsmittel dient dem Bediener der Baumaschine als Mittel, die Vorrichtung mit hoher Genauigkeit auszurichten. Insbesondere ist das Führungsmittel als rippenartige Verstärkung bzw. Verstärkungsrippe ausgebildet und ist mit der Befestigungseinrichtung und dem Eindringteil verbunden. Dies ist der Stabilität der gesamten Vorrichtung zuträglich und ermöglicht die Verteilung der durch die Bearbeitung auf den Eindringteil wirkenden Kräfte auf die Befestigungseinrichtung.

Ferner kann das Führungsmittel noch ein Aussteifungselement aufweisen, welches beispielsweise stabförmig ausgebildet ist und das Führungsmittel zusätzlich mit dem Eindringteil verbindet. Das Aussteifungselement ist der Lastweiterleitung der auf das Eindringteil wirkenden Kräfte auf die Befestigungseinrichtung förderlich und unterstützt somit die gesamte Stabilität.

In einer besonders bevorzugten Ausgestaltung besteht die Vorrichtung lediglich aus der Befestigungseinrichtung, dem Umlenkteil, dem Eindringteil, dem Führungsmittel und einem Aussteifungselement. Besonders bevorzugt ist die erfindungsgemäße Vorrichtung einstückig und/oder starr ausgebildet.

Unter dem Begriff einstückig soll im Sinne der vorliegenden Erfindung verstanden werden, dass die Komponenten untrennbar miteinander verbunden sind. Eine einstückige Ausbildung ergibt den Vorteil, dass ein Zusammenbauen der Vorrichtung vor Verwendung entfällt. Dies ist einer einfachen und schnellen Befestigung zuträglich.

Eine starre Ausgestaltung im Sinne der vorliegenden Erfindung ist vorzugsweise eine Ausgestaltung ohne bewegliche Teile und/oder jegliche Gelenke. Bei einer starren Ausführungsform wird eine exakte und gleichmäßige Bearbeitung des unbefestigten Bereichs durch die feststehenden Verhältnisse und Abmessungen begünstigt. Ferner ist eine starre Ausgestaltung einer robusten und stabilen Vorrichtung zuträglich. Durch das Fehlen beweglicher Teile und Verbindungen verringert sich die für die Vorrichtung nötige Wartung deutlich.

Besonders bevorzugt ist die Befestigungseinrichtung zur lösbaren Befestigung der Vorrichtung an einer Vorderseite eines Löffels und/oder einer Schaufel einer Baumaschine, insbesondere in Form eines Radladers, ausgebildet, wobei jede Aufnahme als Aufsteckzahn für einen Zahnhalter eines Löffels und/oder einer Schaufel einer Baumaschine ausgebildet ist.

Die Erfindung betrifft ebenfalls eine Verwendung zur lösbaren Befestigung der Vorrichtung an einer Vorderseite eines Anbaugeräts einer Baumaschine und zur Bearbeitung eines einer befestigten Fahrbahn unbefestigten Bereichs.

Es versteht sich, dass im Hinblick auf bevorzugte Ausführungsformen und Vorteile der erfindungsgemäßen Verwendung auf die vorgenannten Vorteile und bevorzugten Ausgestaltungen der Vorrichtung verwiesen werden darf, die erfindungsgemäß auch in gleicher Weise für die Verwendung gelten können.

In einer besonders bevorzugten Ausführungsform beträgt das Gewicht der Vorrichtung vorzugsweise zwischen 20 und 30 Kilogramm. Dies stellt einen optimalen Kompromiss zwischen einer einfachen Handhabung bzw. Befestigung und der Stabilität dar.

Besonders bevorzugt ist die Befestigungseinrichtung über wenigstens ein Sicherungselement bzw. Arretierungsmittel zum Verhindern eines ungewollten Lösens der Vorrichtung von dem Anbaugerät der Baumaschine gesichert. Vorzugsweise wird hierfür ein Sicherungsbolzen verwendet.

Insbesondere weist das zur Herstellung der Vorrichtung verwendete Material eine Brinell-Härte zwischen 350 und 700, vorzugsweise zwischen 420 und 560 auf.

Weitere Vorteile, Merkmale, Eigenschaften und Anwendungsmöglichkeiten der vorliegenden Erfindung ergeben sich aus der nachfolgenden Beschreibung von Ausführungsbeispielen anhand der Zeichnung und der Zeichnung selbst. Dabei bilden alle beschriebenen und/oder bildlich dargestellten Merkmale für sich oder in beliebiger Kombination den Gegenstand der vorliegenden Erfindung, unabhängig von ihrer Zusammenfassung in den Ansprüchen oder deren Rückbeziehung.

Es zeigt:
- Fig. 1: schematisch in einer perspektivischen Ansicht eine bevorzugte Ausführungsform einer erfindungsgemäßen Vorrichtung, die an einer Vorderseite eines Anbaugeräts einer Baumaschine befestigt ist,
- Fig. 2: schematisch in einer perspektivischen Ansicht einen Ausschnitt der Vorrichtung aus Fig. 1 zusammen mit einem Ausschnitt des Anbaugeräts aus Fig. 1,
- Fig. 3: schematisch in einer perspektivischen Ansicht die Vorrichtung aus Fig. 1 zusammen mit einem Ausschnitt des Anbaugeräts aus Fig. 1, im am Anbaugerät befestigten Zustand,
- Fig. 4: schematisch in einer perspektivischen Ansicht die Vorrichtung aus Fig. 1,
- Fig. 5: schematisch in einer anderen perspektivischen Ansicht die Vorrichtung aus Fig. 1,
- Fig. 6: schematisch in einer anderen perspektivischen Ansicht die Vorrichtung aus Fig. 1,
- Fig. 7: schematisch in einer Untersicht die Vorrichtung aus Fig. 1,
- Fig. 8: schematisch in einer perspektivischen Ansicht einen Teil der Vorrichtung aus Fig. 1,
- Fig. 9: schematisch in einer anderen perspektivischen Ansicht den Teil der Vorrichtung aus Fig. 8 und
- Fig. 10: schematisch in einer Draufsicht den Teil der Vorrichtung aus Fig. 8.

Fig. 1 zeigt schematisch in einer perspektivischen Ansicht eine bevorzugten Ausführungsform einer erfindungsgemäßen Vorrichtung 1. Diese Vorrichtung 1 ist ausgebildet zur Bearbeitung eines einer befestigten Fahrbahn 2 benachbarten unbefestigten Bereichs 3. Bei dem dargestellten und bevorzugten Ausführungsbeispiel hat die befestigte Fahrbahn 2 einen festen Oberflächenbelag, nämlich eine Decke aus Asphalt, Beton, Teer oder Ähnlichem. Bei dem unbefestigten Bereich 3 handelt es sich um ein Bankett 3, das unmittelbar an einen äußeren Seitenrand der befestigten Fahrbahn 2 angrenzt.

Die Vorrichtung 1 hat eine Befestigungseinrichtung 4 zur lösbaren Befestigung an einer Vorderseite 5 eines Anbaugeräts 6 einer Baumaschine 7. In dem in Fig. 1 dargestellten Ausführungsbeispiel ist die Befestigungseinrichtung 4 und damit die Vorrichtung 1 an der Vorderseite 5 eines Löffels 6 (der ein Anbaugerät 6 ist) eines Radladers 7 (der eine Baumaschine 7 ist) befestigt. Die Befestigung an der Vorderseite 5 anderer Anbaugeräte 6 für den Radlader 7 und die Befestigung an der Vorderseite 5 des Löffels 6 anderer Baumaschinen 7 ist auch möglich, hier allerdings nicht näher dargestellt.

Bei der hier vorgesehenen Bearbeitung des Banketts 3 bewegt sich der Radlader 7 bzw. die Baumaschine 7 insbesondere kontinuierlich in Fahrtrichtung F im Wesentlichen auf der befestigten Fahrbahn 2 vorwärts. Die Fahrtrichtung F entspricht hier der Richtung entlang der befestigten Fahrbahn 2, welche vorzugsweise parallel zum Bankett 3 verläuft.

Durch die Vorwärtsbewegung des hier dargestellten Radladers 7 bzw. der daraus resultierenden Kraft in Fahrtrichtung F wird mittels der Vorrichtung 1 der unbefestigte Bereich 3, hier ein wesentlicher Teil des Banketts 3, bearbeitet.

Bei dem dargestellten und bevorzugten Ausführungsbeispiel hat die Befestigungseinrichtung 4 zur lösbaren Befestigung der Vorrichtung 1 am Löffel 6 genau zwei Aufnahmen 8 zur formschlüssigen und kraftschlüssigen Verbindung mit zwei an der Vorderseite 5 des Löffels 6 vorhandenen Vorsprüngen 9 auf. Neben den beiden zur Befestigung der Vorrichtung 1 benutzten Vorsprüngen 9 gibt es weitere Vorsprünge 9 am Löffel 6. Die beiden zur Befestigung der Vorrichtung 1 benutzten Vorsprünge 9 sind diejenigen, die sich beim Bearbeiten des Banketts 3 von allen Vorsprüngen 9 am dichtesten am Bankett 3 befinden - auf die Vorderseite 5 des Löffels 6 schauend sind diese beiden Vorsprünge 9 die am weitesten links am Löffel 6 angeordneten Vorsprünge 9. Die Vorsprünge 9 sind Teil einer Zahnung und bilden jeweils eine regelmäßige Ausformung an der Vorderseite 5 des Löffels 6. In anderen Ausführungsformen ist es jedoch auch möglich, dass statt Vorsprüngen eine Schneidkante oder eine Einrichtung zum Greifen und/oder Bohren zur Befestigung der Vorrichtung 1 benutzt wird.

In Fig. 2 ist schematisch in einer perspektivischen Ansicht ein Ausschnitt der Vorrichtung 1 aus Fig. 1 gezeigt zusammen mit einem Ausschnitt des Anbaugeräts 6 aus Fig. 1. Hier ist die Vorrichtung 1 nicht an dem Anbaugerät 6 befestigt. Zu erkennen ist eine der beiden Aufnahmen 8 der Befestigungseinrichtung 4 der Vorrichtung 1. Zu erkennen ist auch einer der Vorsprünge 9 des Löffels 6 des Radladers 7. Fig. 2 verdeutlicht, dass die dargestellte Aufnahme 8 zur formschlüssigen und kraftschlüssigen Verbindung mit dem dargestellten Vorsprung 9 ausgebildet ist.

Fig. 3 zeigt schematisch in einer perspektivischen Ansicht die Vorrichtung 1 aus Fig. 1 zusammen mit einem Ausschnitt des Anbaugeräts 6 aus Fig. 1, wobei die Vorrichtung 1 am Anbaugerät 6 befestigt ist. Die beiden Aufnahmen 8 der Befestigungseinrichtung 4 sind bei dem dargestellten und bevorzugten Ausführungsbeispiel mit ihrer Unterseite untrennbar mit der Befestigungseinrichtung 4 verbunden und auf einer Oberseite der Befestigungseinrichtung 4 horizontal versetzt zueinander angeordnet. Der Abstand zwischen den beiden Aufnahmen 8 ist an den Abstand zwischen den beiden zur Befestigung benutzten Vorsprüngen 9 des Anbaugeräts 6 angepasst. In anderen Ausführungsformen ist es möglich, dass mehr als zwei Aufnahmen 8 vorgesehen sind.

Bei dem dargestellten und bevorzugten Ausführungsbeispiel sind die Aufnahmen 8 komplementär zu den Vorsprüngen 9, die alle die gleiche Form aufweisen, ausgebildet, um eine formschlüssige und kraftschlüssige Verbindung durch eine Art Stecksystem bzw. durch Aufstecken zu erzielen. Eine Ausführung, in welcher die Aufnahmen 8 an der Vorderseite 5 des Anbaugeräts 6 anderweitig befestigt werden, ist ebenfalls möglich.

Vorzugsweise ist jede Aufnahme 8 als sogenannter Aufsteckzahn 8 ausgebildet, welcher als Ersatzteil bzw. Verschleißteil für die Vorsprünge 9 des Anbaugeräts 6 im Handel erhältlich ist. Ein solcher Aufsteckzahn 8 wird in der Regel auf einen der Vorsprünge 9 - auch Zahnhalter 9 genannt - formschlüssig und kraftschlüssig aufgesteckt.

Die Aufnahmen 8 bei dem hier dargestellten Ausführungsbeispiel sind im Wesentlichen keilförmig ausgebildet, wobei die Oberseite jeder Aufnahme 8 vorzugsweise im Wesentlichen konkav realisiert ist. Die Form der Aufnahmen 8 kann in anderen Ausführungsformen allerdings von der hier dargestellten Form abweichen, da diese durch die Vorsprünge 9 und/oder die Vorderseite 5 des Anbaugeräts 6 bestimmt ist.

Bei dem hier dargestellten Ausführungsbeispiel weist jede Aufnahme 8 zwei Durchgangsöffnungen 24 auf, wobei die Mittelpunkte der beiden Durchgangsöffnungen 24 auf einer Geraden liegen. Vorzugsweise ist jeweils eine Durchgangsöffnung 24 in einer der beiden Seitenwände der Aufnahme 8 angeordnet. Durch die beiden Durchgangsöffnungen 24 jeder Aufnahme 8 hindurch ist ein Sicherungselement 21 steckbar. Im befestigten Zustand der Vorrichtung 1, wie in Fig. 3 gezeigt, ist bei jeder Aufnahme 8 ein Sicherungselement 21 in den Durchgangsöffnungen 24 angeordnet, wobei das jeweilige Sicherungselement 21 den zugehörigen Vorsprung 9 durchdringt. Jedes Sicherungselement 21 ist ausgebildet zum Verhindern eines ungewollten Lösens der Vorrichtung 1 von dem Anbaugerät 6 der Baumaschine 7. Als Sicherungselement 21 wird besonders bevorzugt ein Sicherungsbolzen 21 verwendet, welcher über einen zusätzlichen Spannring fixiert sein kann.

Die Fig. 4 bis 6 zeigen die Vorrichtung 1 aus Fig. 1 schematisch, im unbefestigten Zustand, in unterschiedlichen perspektivischen Ansichten. Fig. 7 zeigt diese Vorrichtung 1 schematisch in einer Untersicht. Die Vorrichtung 1 weist neben der Befestigungseinrichtung 4 einen Eindringteil 11 zum Eindringen in den unbefestigten Bereich 3, welcher in Fig. 4 und 5 nicht näher dargestellt ist, und einen Umlenkteil 12 zum Umlenken von mittels des Eindringteils 11 bewegten Materials auf.

Das Eindringteil 11 weist eine Bearbeitungsfläche 13 auf. Das Umlenkteil 12 weist eine Bearbeitungsfläche 22 auf. Durch die Bearbeitungsfläche 13 des Eindringteils 11 wird Material des unbefestigten Bereichs 3 bearbeitet. Das durch die Bearbeitungsfläche 13 des Eindringteils 11 bearbeitete Material wird mittels der Bearbeitungsfläche 22 des Umlenkteils 12 seitlich von der befestigten Fahrbahn 2 hinweg umgelenkt. Durch die Bearbeitung des Eindringteils 11 entsteht insbesondere ein Graben 14 im unbefestigten Bereich 3, wobei der Graben 14 vorzugsweise entlang der und/oder benachbart zur befestigten Fahrbahn 2 verläuft, wie in Fig. 1 dargestellt ist.

Unter dem Begriff Graben 14 soll im Sinne der vorliegenden Erfindung vorzugsweise eine längliche, schmale Vertiefung, die durch die Bearbeitung des Eindringteils 11 im unbefestigten Bereich 3 entstanden ist, verstanden werden.

Wie in Fig. 1 angedeutet, wird das durch das Eindringteil 11 bearbeitete Material mittels des Umlenkteils 12 in Form eines Aushubs 15 benachbart und/oder parallel zum Graben 14 umgelenkt.

Unter dem Begriff Aushub 15 soll im Sinne der vorliegenden Erfindung eine Menge an unbefestigtem Material, welche durch das Bearbeiten des unbefestigtem Bereichs 3 bewegt wird, verstanden werden.

Wie in Fig. 4 und 5 gezeigt, sind die Bearbeitungsfläche 13 des Eindringteils 11 und die Bearbeitungsfläche 22 des Umlenkteils 12 vorzugsweise im Wesentlichen plan ausgebildet und weisen insbesondere die Form eines Quaders auf.

Die Kanten des Eindringteils 11 und die Kanten des Umlenkteils 12 sind in dem hier dargestellten Ausführungsbeispiel unbearbeitet, allerdings sind in anderen Ausführungsformen auch bearbeitete Kanten und/oder Ecken, insbesondere in Form einer Fase oder Abrundung, möglich.

Besonders bevorzugt können die im Einbauzustand der Vorrichtung 1 in Fahrtrichtung F und in Richtung des unbefestigten Bereichs 3 zeigenden Kanten des Eindringteils 11 gefast sein. Dies ermöglicht ein einfacheres initiales Eindringen des Eindringteils 11 in den unbefestigten Bereich 3 sowie ein einfacheres fortlaufendes Bearbeiten des unbefestigten Bereichs 3.

Das insbesondere das Eindringteil 11 und das Umlenkteil 12 einem starken Verschleiß unterliegen, sind diese, insbesondere wie die gesamte Vorrichtung 1, vorzugsweise aus einem verschleißfesten Stahl gefertigt, der eine Brinell-Härte zwischen 350 und 700, vorzugsweise zwischen 420 und 560, aufweist. Es sind allerdings in anderen Ausführungsformen auch andere Materialien möglich, die zumindest im Wesentlichen vergleichbare Eigenschaften erzielen können.

In Fig. 6 ist die bevorzugte Winkelstellung zwischen der Bearbeitungsfläche 13 des Eindringteils 11 und der Bearbeitungsfläche 22 des Umlenkteils 12 gut erkennbar. Die beiden Bearbeitungsflächen 13, 22 bilden einen stumpfen Winkel A. Der Winkel A beträgt vorzugsweise zwischen 100° und 120°, in dem hier dargestellten Ausführungsbeispiel beträgt der Winkel A 110°. Durch die Winkelstellung der Bearbeitungsflächen 13, 22 zueinander und durch die durch das Vorwärtsfahren der Baumaschine 7 entstehende Kraft ist das Material gut bearbeitbar und gut seitlich umlenkbar.

Bei dem dargestellten und bevorzugten Ausführungsbeispiel ist die Breite des Umlenkteils 12 größer als die Breite des Eindringteils 11. Dies ermöglicht, dass das bearbeitete Material von der befestigten Fahrbahn 2 hinweg umgelenkt wird und neben dem durch das Eindringteil 11 entstandenen Graben 14 eine fortlaufende Anhäufung in Form eines Aushubs 15 erzeugt wird, wie in Fig. 1 gezeigt.

Die Bearbeitungsfläche 13 des Eindringteils 11 weist vorzugsweise eine Höhe von 0,1 m - 0,3 m und eine Breite von 0,15 m - 0,35 m sowie eine Dicke von 10 mm - 30 mm auf, wobei das Eindringteil des hier dargestellten Ausführungsbeispiels eine Höhe von 0,15 m, eine Breite von 0,25 m und eine Dicke von 16 mm aufweist.

Die Bearbeitungsfläche 22 des Umlenkteils 12 weist vorzugsweise eine Höhe von 0,1 m - 0,3 m und eine Breite von 0,4 m - 0,6 m sowie eine Dicke von 10 mm - 30 mm auf, wobei das Umlenkteil 12 des hier dargestellten Ausführungsbeispiels eine Höhe von 0,15 m, eine Breite von 0,46 m und eine Dicke von 16 mm aufweist.

Bei dem dargestellten und bevorzugten Ausführungsbeispiel ist das Eindringteil 11 relativ zu den Aufnahmen 8 seitlich versetzt angeordnet, bzw. besonders bevorzugt relativ zu einer dem unbefestigten Bereich 3 zugewandten Seitenwand 17 des Anbaugeräts 6 seitlich versetzt angeordnet. Dies ermöglicht, dass das Eindringteil 11 in den unbefestigten Bereich 3 eindringen kann, während sich die Baumaschine 7, bzw. in dem in Fig. 1 dargestellten Ausführungsbeispiel der Radlader 7, zumindest im Wesentlichen auf der befestigten Fahrbahn 2 bewegt.

Wie aus den Fig. 4-7 ersichtlich ist, hat die Vorrichtung 1 ein Führungsmittel 19. Das Führungsmittel 19 ist ausgebildet zum Führen der Vorrichtung 1 an der befestigten Fahrbahn 2 entlang, insbesondere an einem äußeren Rand der befestigten Fahrbahn entlang. Dies begünstigt ein gleichmäßiges und exaktes Bearbeiten des unbefestigten Bereichs 3.

Besonders bevorzugt wird eine Flachseite des Führungsmittels 19, welche dem Eindringteil 11 und dem Umlenkteil 12 abgewandt ist, parallel zu einem Rand der befestigten Fahrbahn 2 bewegt. Das Führungsmittel 19 dient dem hier nicht weiter dargestellten Bediener der Baumaschine 7 als Anhaltspunkt, die Vorrichtung 1 mit hoher Genauigkeit auszurichten.

Das Führungsmittel 19 ist vorzugsweise als rippenartige Verstärkung bzw. Verstärkungsrippe ausgebildet und mit der Befestigungseinrichtung 4 und dem Eindringteil 11 verbunden, wobei das Führungsmittel 19 in einem insbesondere rechten Winkel zur Befestigungseinrichtung 4 angeordnet ist.

Das Führungsmittel 19 ist der Stabilität der gesamten Vorrichtung 1 zuträglich und ermöglicht eine Verteilung der auf das Eindringteil 11 wirkenden Kräfte, welche durch die Bearbeitung des unbefestigten Bereichs entstehen, auf die Befestigungseinrichtung 4.

Ferner kann die Vorrichtung 1 ein Aussteifungselement 20 aufweisen, welches insbesondere stabförmig ausgebildet ist und das Führungsmittel 19 zusätzlich mit dem Eindringteil 11 verbindet. Das Aussteifungselement 20 ist - zusätzlich zur Ausbildung des Führungsmittels 19 als Verstärkungsrippe - der Lastweiterleitung der auf den Eindringteil 11 wirkenden Kräfte auf die Befestigungseinrichtung 4 förderlich und unterstützt somit die gesamte Stabilität der Vorrichtung 1.

Besonders bevorzugt ist das Aussteifungselement 20 möglichst mittig in Bezug auf die Breite und die Höhe des Eindringteils 11 mit eben diesem verbunden, um eine optimale Kraftverteilung zu gewährleisten.

In einer besonders bevorzugten Ausführungsform besteht die Vorrichtung 1 lediglich aus der Befestigungseinrichtung 4, dem Eindringteil 11, dem Umlenkteil 12, dem Führungsmittel 19 und dem Aussteifungselement 20, wie in den Fig. 4-7 gezeigt, und weist dementsprechend keine Gelenke und/oder beweglichen Teile auf. Dies ist - durch die feststehenden Verhältnisse und Abmessungen der Vorrichtung 1 - einer exakten und gleichmäßigen Bearbeitung des unbefestigten Bereichs 3 zuträglich und verringert gleichzeitig den benötigten Wartungsaufwand deutlich.

Die Fig. 8-10 zeigen schematisch in zwei perspektivischen Ansichten und einer Draufsicht einen Teil der Vorrichtung aus Fig. 1, nämlich die Befestigungseinrichtung 4.

Die in den Fig. 8-10 dargestellte Befestigungseinrichtung 4 umfasst eine Platte 10, welche eine Vorderwand 16 - die vorzugsweise gefast ist - eine Rückwand 25 und zwei Seitenwände 18, 26 aufweist. Eine der Seitenwände 18, 26 stellt eine schräg verlaufende Seitenwand 18 dar und bildet einen spitzen Winkel B zur Rückwand 25 der Befestigungseinrichtung 4. Der Winkel B beträgt vorzugsweise 25° bis 40°, in diesem Ausführungsbeispiel beträgt der Winkel B ca. 37°. Durch den spitzen Winkel B ist die Platte 10 bzw. die gesamte Befestigungseinrichtung 4, wie in der Draufsicht in Fig. 10 gezeigt, als rechtwinkliges Trapez ausgebildet.

Die Vorderwand 16 der Platte 10 Befestigungseinrichtung 4 kann eine Länge von 0,2 m - 0,6 m aufweisen. Beim dargestellten Ausführungsbeispiel hat die Vorderwand 16 eine Länge von 0,4 m. Die Rückwand 25 ist vorzugsweise 0,4 m - 0,8 m lang. Beim dargestellten Ausführungsbeispiel hat die Rückwand 25 eine Länge von 0,6 m.

Die Länge der schräg verlaufenden Seitenwand 18 beträgt vorzugsweise 0,15 m - 0,35 m, hier 0,25 m. Die Länge der anderen Seitenwand 26 beträgt vorzugsweise 0,1 m -0,3 m, hier 0,15 m.

Die Platte 10 der Befestigungseinrichtung 4 weist vorzugsweise eine Dicke von 10 mm - 30 mm auf, in dem hier dargestellten Ausführungsbeispiel weist die Platte 10 eine Dicke von 16 mm auf.

Besonders bevorzugt werden an der schräg verlaufenden Seitenwand 18 das Eindringteil 11 und das Umlenkteil 12 mittels einer Schweißung befestigt. Aufgrund der Winkelstellung und der Abmessungen lässt sich mittels des Eindringteils 11 ein ausreichend breiter Graben 14 erzeugen, der aber andererseits durch den spitzen Winkel B keinen übermäßigen Widerstand für den Längsfortschritt der Baumaschine 7 verursacht.

Bei dem dargestellten und bevorzugten Ausführungsbeispiel beträgt das Gewicht der Vorrichtung 1 zwischen 20 kg und 30 kg, insbesondere 25 kg.

Bei dem dargestellten und bevorzugten Ausführungsbeispiel weist jede Aufnahme 8 einen Hohlraum 23 auf, in dem ein Teil eines Vorsprungs 9 des Anbaugeräts 6 aufnehmbar ist, wie in Fig. 2 angedeutet. Die Öffnung des Hohlraums 23 liegt vorzugsweise in einer vertikalen Ebene mit der Rückwand 25 der Platte 10 der Befestigungseinrichtung 4 und ist im Wesentlichen polygonal, insbesondere rechteckig, vorzugsweise quadratisch ausgebildet. Die Aufnahme 8 kann in anderen Ausführungsformen allerdings auch andere Formen aufweisen.

Bearbeitetes Material, welches nicht wie erwartet umgelenkt wird und sich auf der befestigten Fahrbahn 2 ansammelt, kann mittels der insbesondere gefasten Vorderwand 16 der Platte 10 im Anbaugerät 6 der Baumaschine 7 gesammelt und anschließend neben der befestigten Fahrbahn 2 entladen werden.

Die zuvor beschriebene Vorrichtung 1 wird derart verwendet, dass sie an der Vorderseite 5 des Anbaugeräts 6 der Baumaschine 7 lösbar befestigt wird und anschließend mittels der Vorrichtung 1 der unbefestigte Bereich 3 bearbeitet wird.

### Bezugszeichenliste:

- 1: Vorrichtung
- 2: befestigte Fahrbahn
- 3: unbefestigter Bereich
- 4: Befestigungseinrichtung von 1
- 5: Vorderseite von 6
- 6: Anbaugerät von 7
- 7: Baumaschine
- 8: Aufnahme von 4
- 9: Vorsprung von 6
- 10: Platte von 4
- 11: Eindringteil von 1
- 12: Umlenkteil von 1
- 13: Bearbeitungsfläche von 11
- 14: Graben von 3
- 15: Aushub
- 16: Vorderwand von 10
- 17: Seitenwand von 6
- 18: schräg verlaufende Seitenwand von 10
- 19: Führungsmittel von 1
- 20: Aussteifungselement von 1
- 21: Sicherungselement von 1
- 22: Bearbeitungsfläche von 12
- 23: Hohlraum von 8
- 24: Durchgangsöffnung von 8
- 25: Rückwand von 10
- 26: weitere Seitenwand von 10
- A: spitzer Winkel zwischen 11 und 12
- B: stumpfer Winkel zwischen 18 und 25
- F: Fahrtrichtung

## Patentansprüche

1. Vorrichtung zur Bearbeitung eines einer befestigten Fahrbahn (2) benachbarten unbefestigten Bereichs (3), **dadurch gekennzeichnet, dass** die Vorrichtung (1) eine Befestigungseinrichtung (4) zur lösbaren Befestigung der Vorrichtung (1) an einer Vorderseite (5) eines Anbaugeräts (6) einer Baumaschine (7) aufweist.

2. Vorrichtung nach Anspruch 1, **dadurch gekennzeichnet, dass** die Befestigungseinrichtung (4) zur lösbaren Befestigung der Vorrichtung (1) am Anbaugerät (6) mindestens eine Aufnahme (8) zur formschlüssigen und/oder kraftschlüssigen Verbindung mit einem an der Vorderseite (5) des Anbaugeräts (6) vorhandenen Vorsprung (9) aufweist.

3. Vorrichtung nach Anspruch 2, **dadurch gekennzeichnet, dass** die Befestigungseinrichtung (4) genau zwei Aufnahmen (8) zur formschlüssigen und/oder kraftschlüssigen Verbindung mit jeweils einem Vorsprung (9) des Anbaugeräts (6) aufweist.

4. Vorrichtung nach Anspruch 2 oder 3, **dadurch gekennzeichnet, dass** jede Aufnahme (8) einen Hohlraum (23) aufweist, in dem ein Teil eines Vorsprungs (9) des Anbaugeräts (6) aufnehmbar ist.

5. Vorrichtung nach einem der Ansprüche 2 bis 4, **dadurch gekennzeichnet, dass** jede Aufnahme (8) komplementär zu einem Vorsprung (9) des Anbaugeräts (6) ausgebildet ist.

6. Vorrichtung nach einem der Ansprüche 2 bis 5, **dadurch gekennzeichnet, dass** jede Aufnahme (8) auf einen Vorsprung (9) des Anbaugeräts (6) aufsteckbar ist.

7. Vorrichtung nach einem der Ansprüche 1 bis 6, **dadurch gekennzeichnet, dass** die Vorrichtung (1) ein Eindringteil (11) zum Eindringen in den unbefestigten Bereich (3) und ein Umlenkteil (12) zum Umlenken von mittels des Eindringteils (11) bewegten Materials aufweist und dass das Eindringteil (11) eine Bearbeitungsfläche (13) und das Umlenkteil (12) eine Bearbeitungsfläche (22) aufweisen, welche in einem stumpfen Winkel (A), vorzugsweise im Bereich zwischen 100° und 120°, zueinander angeordnet sind.

8. Vorrichtung nach Anspruch 7, **dadurch gekennzeichnet, dass** die Breite des Umlenkteils (12) größer ist als die Breite des Eindringteils (11).

9. Vorrichtung nach einem der Ansprüche 2 bis 6 und einem der Ansprüche 7 bis 8, **dadurch gekennzeichnet, dass** das Eindringteil (11) relativ zu der Aufnahme (8) seitlich versetzt angeordnet ist.

10. Vorrichtung nach einem der Ansprüche 7 bis 9, **dadurch gekennzeichnet, dass** die Befestigungseinrichtung (4) eine Platte (10) aufweist, die eine Vorderwand (16), eine Rückwand (25) und zwei Seitenwände (18, 26) hat, dass eine der Seitenwände (18) schräg verläuft und einen spitzen Winkel, vorzugsweise im Bereich zwischen 25° und 40°, zur Rückwand (25) bildet und dass das Eindringteil (11) und das Umlenkteil (12) an der schräg verlaufenden Seitenwand (18), vorzugsweise mittels einer Schweißung, angebracht sind.

11. Vorrichtung nach einem der Ansprüche 1 bis 10, **dadurch gekennzeichnet, dass** ein Führungsmittel (19) zum Führen der Vorrichtung (1) an der befestigten Fahrbahn (2) vorgesehen ist, vorzugsweise wobei das Führungsmittel (19) mit der Befestigungseinrichtung (4) und dem Eindringteil (11) verbunden ist.

12. Vorrichtung nach einem der Ansprüche 2 bis 6 und einem der Ansprüche 7 bis 10 und Anspruch 11, **dadurch gekennzeichnet, dass** die Vorrichtung (1) aus der Befestigungseinrichtung (4), dem Umlenkteil (12), dem Eindringteil (11), dem Führungsmittel (19) und einem Aussteifungselement (20) besteht.

13. Vorrichtung nach einem der Ansprüche 1 bis 12, **dadurch gekennzeichnet, dass** die Befestigungseinrichtung (4) zur lösbaren Befestigung der Vorrichtung (1) an einer Vorderseite (5) eines Löffels (6) und/oder einer Schaufel (6) einer Baumaschine (7), insbesondere in Form eines Radladers (7), ausgebildet ist.

14. Vorrichtung nach Anspruch 13, **dadurch gekennzeichnet, dass** jede Aufnahme (8) als Aufsteckzahn (8) für einen Zahnhalter (9) eines Löffels (6) und/oder einer Schaufel (6) einer Baumaschine (7) ausgebildet ist.

15. Verwendung einer Vorrichtung nach einem der Ansprüche 1 bis 14 zur lösbaren Befestigung der Vorrichtung (1) an einer Vorderseite (5) eines Anbaugeräts (6) einer Baumaschine (7) und zur Bearbeitung eines einer befestigten Fahrbahn (2) benachbarten unbefestigten Bereichs (3).
